# EUROPÄISCHE PATENTSCHRIFT

(11) **EP 1 232 084 B1**
(45) Veröffentlichungstag und Bekanntmachung des Hinweises auf die Patenterteilung: **27.08.2003**
(21) Anmeldenummer: 00972419.6
(22) Anmeldetag: 23.10.2000
(51) Int. Cl.: B61F 1/12, B61D 17/04, B62D 21/03

(54) **HAUPTQUERTRÄGER FÜR SCHIENENFAHRZEUGE IN ALUMINIUM-GROSSPROFIL-BAUWEISE**
ALUMINUM LARGE-PROFILE MAIN STRETCHER FOR RAIL VEHICLES
SUPPORT TRANSVERSAL PRINCIPAL POUR VEHICULES SUR RAILS, CONSTITUE D'UN PROFILE DE GRANDE TAILLE EN ALUMINIUM

(30) Priorität: 17.11.1999 AT 991943
(43) Veröffentlichungstag der Anmeldung: 21.08.2002
(73) Patentinhaber: Siemens SGP Verkehrstechnik GmbH, 1110 Wien (AT)
(72) Erfinder: WIESINGER, Josef, A-2191 Gaweinstal (AT); MALFENT, Thomas, A-1220 Wien (AT)
(74) Vertreter: Matschnig, Franz, Dipl.-Ing.
(86) Internationale Anmeldenummer: AT0000275
(87) Internationale Veröffentlichungsnummer: WO01036245

(56) Entgegenhaltungen:
- EP-A- 0 392 828
- US-A- 2 783 718
- US-A- 5 784 970

## Beschreibung

Die Erfindung betrifft ein Schienenfahrzeug mit zumindest zwei im wesentlichen über die gesamte Breite des Schienenfahrzeuges verlaufenden Hauptquerträgern, an denen Fußbodenprofile befestigt sind, die sich im wesentlichen parallel zur Längsrichtung des Schienenfahrzeuges erstrecken, wobei die Hauptquerträger je einen Untergurt und zumindest einen Obergurt sowie dazwischen verlaufende Stege aufweisen.

Die bei dem Betrieb eines Schienenfahrzeuges auftretenden, durch die Beladung verursachten Biegebelastungen im Fußbodenbereich werden in erster Linie von den Hauptquerträgern aufgenommen bzw. weitergeleitet. Eine häufig verwendete Ausführungsform eines Schienenfahrzeuges weist zwei Drehgestelle auf, je eines in den längsseitigen Endbereichen des Fahrzeuges, wobei über jedem Drehgestell ein Hauptquerträger vorgesehen ist, um die Wagenlast in das jeweilige Drehgestell einzuleiten. Aus diesem Grund ist es notwendig, dass die Hauptquerträger eine entsprechend hohe Biegesteifigkeit aufweisen. Zur Erhöhung der Biegesteifigkeit kann man die Profilhöhe der Hauptquerträger vergrößern, die im wesentlichen die gesamte Bauhöhe zwischen den Oberkanten der Drehgestelle und dem Fußbodenniveau des Fahrzeuges umfassen soll, um die maximale Steifigkeit zu erreichen. Neben den Hauptquerträgern sind zur Abstützung des Fußbodens weitere Querträger möglich.

Es sind zwei Anordnungen der Hauptquerträger in Bezug auf die Fußbodenprofile bekannt. Eine dieser Anordnungen findet bei einem großen Abstand zwischen den Oberkanten der Drehgestelle und dem Fußbodenniveau des Schienenfahrzeuges Verwendung und weist über jedem Drehgestell einen Hauptquerträger auf, der unterhalb der Fußbodenprofile angeordnet ist, wobei die Fußbodenprofile auf einem oder mehreren Obergurten der Hauptquerträger aufliegen, im wesentlichen über die gesamte Länge des Schienenfahrzeuges verlaufen und in Längsrichtung keine Unterbrechungen aufweisen. Im folgenden werden Fußbodenprofile, die im wesentlichen die gesamte Länge des Schienenfahrzeuges ohne Unterbrechungen in Längsrichtung überspannen, als durchlaufende Fußbodenprofile bezeichnet.

Die andere Ausführungsform kommt dann zur Anwendung, wenn der Abstand zwischen der Oberkante der Drehgestelle und dem Fußbodenniveau des Schienenfahrzeuges zu klein ist, um Hauptquerträgern mit der erforderlichen Profilhöhe Platz zu bieten. Dabei sind die Fußbodenprofile bei den Hauptquerträgern abgeschnitten und mit Längsseiten der Obergurte und seitlichen Abschnitten im oberen Bereich der Stege verschweißt. Die Obergurte der Hauptquerträger ersetzen in dem so entstehenden Bereich zwischen den abgeschnittenen Fußbodenprofilen die Oberseiten der Fußbodenprofile, die üblicherweise den Fußboden bilden. Diese Maßnahme dient dazu, dass auch bei einem kleinen Abstand zwischen den Oberkanten der Drehgestelle und dem Fußbodenniveau des Schienenfahrzeuges die Hauptquerträger ein genügend hohes Profil aufweisen.

Ein Vorteil durchlaufender Fußbodenprofile besteht darin, dass sich mit ihnen die Fertigung des Fußbodens vollautomatisch durchführen lässt. Durch durchlaufende Fußbodenprofile entsteht im Gegensatz zu nicht durchlaufenden eine wesentliche Verbesserung für das Verschweißen der Fußbodenprofile mit den Langträgern, und da sowohl die Fußbodenprofile als auch die beiden Langträger über die Wagenlänge durchlaufen, können diese maschinell verschweißt werden. Wird hingegen der Hauptquerträger in den Fußboden eingesetzt, dann ist an der Unterseite des Fußbodens die Längsschweißnaht nur abschnittsweise maschinell herstellbar; im Bereich der Hauptquerträger muss händisch geschweißt werden, wodurch sich die Produktionskosten wesentlich erhöhen. Ein weiterer Vorteil der Verwendung durchlaufender Fußbodenprofile besteht darin, dass man durch die vollautomatische Fertigung auch einen sehr ebenen Fußboden erhält.

Weiters werden bei durchlaufenden Fußbodenprofilen die Biegekräfte verringert, die auf die Hauptquerträger wirken, da ein Teil der auftretenden Belastungen von den Fußbodenprofilen aufgenommen wird. Bei nicht durchlaufenden Fußbodenprofilen treten daher höhere Belastungen der Hauptquerträger auf als bei der oben erwähnten Anordnung mit durchlaufenden Fußbodenprofilen. Somit ist die Verwendung von durchlaufenden Fußbodenprofilen bei Schienenfahrzeugen sowohl aus technischen als auch aus wirtschaftlichen Gründen vorteilhaft. Bei Schienenfahrzeugen, die einen sehr geringen Abstand zwischen der Drehgestelloberkante und dem Fußbodenniveau aufweisen sollen, wie es insbesondere bei U-Bahnen der Fall ist, stellt das Anbringen von durchlaufenden Fußbodenprofilen bei gleichzeitiger Verwirklichung der nötigen Biegesteifigkeit der Hauptquerträger ein ungelöstes technisches Problem dar.

Die DE 40 05 287 beschreibt einen fischbauchartigen Mittellangträger eines Güterwagens, der einen Obergurt aufweist, der in der Fußbodenebene liegt.

Die US 753 938 A beschreibt einen Rahmen für einen Eisenbahnwaggon, bei dem zueinander parallel verlaufende Längsträger vorgesehen sind, von denen zwei als Mittellängsträger und zwei als Seitenlängsträger ausgebildet sind, die mittels Querträgern und Polster-Elementen verbunden sind. Zwischen einem Seiten- und einem diesem zugeordneten Mittellängsträger ist je ein Polster-Element angeordnet. Ein weiteres Polster-Element ist zwischen den beiden Mittellängsträgern angeordnet, wobei die Oberseiten der Polster-Elemente, der Querträger und der Längsträger in einer Ebene liegen. Zwischen den Seitenlängsträgern und den zugeordneten Mittellängsträgern sowie zwischen den Mittellängsträgern sind Bodenplatten vorgesehen. In dem Bereich über einem Polster-Element, in dem diese Bodenplatten aneinandergrenzen sind Deckplatten angeordnet.

Eine Aufgabe der Erfindung ist es, auch bei einem sehr geringen Abstand zwischen der Oberkante des Drehgestells und dem Fußbodenniveau des Schienenfahrzeuges die Anordnung durchlaufender Fußbodenprofile zu ermöglichen, wobei die Hauptquerträger die erforderliche Biegesteifigkeit aufweisen sollen.

Diese Aufgabe wird erfindungsgemäß dadurch gelöst, dass die Stege von dem Untergurt des jeweiligen Hauptquerträgers zumindest teilweise bis zur Unterseite der Fußbodenprofile ausgeführt und mit diesen verbunden sind, wobei der zumindest eine Obergurt des jeweiligen Hauptquerträgers mit den Fußbodenprofilen an deren Oberseite verbunden ist.

Durch die Anordnung eines oder mehrerer Obergurte eines Hauptquerträgers über den Fußbodenprofilen und der Stege und des Untergurtes unter den Fußbodenprofilen erreicht man, dass ein Teilabschnitt der Fußbodenprofile im Bereich des entsprechenden Hauptquerträgers liegt, wodurch dessen Profilhöhe vergrößert und die geforderte Biegesteifigkeit erreicht wird, ohne die Fußbodenprofile bei dem Hauptquerträger abzuschneiden.

Um die Stege mit der Unterseite der Fußbodenprofile zu verbinden, besteht eine günstige Ausführungsform darin, dass die Stege mit der Unterseite der Fußbodenprofile verschweißt sind.

Ein Verschweißen der Stege mit der Unterseite der Fußbodenprofile wird dadurch erleichtert, dass die Stege an ihren Berührungsflächen mit der Unterseite der Fußbodenprofile eine Verbreiterung aufweisen.

Eine vorteilhafte Ausführungsform, um einen oder mehrere Obergurte mit den Fußbodenprofilen zu verbinden, besteht darin, dass der zumindest eine Obergurt mit der Oberseite der Fußbodenprofile verschweißt ist.

Um eine bessere Verbindung mit der Oberseite der Fußbodenprofile herzustellen, besteht eine vorteilhafte Ausführung darin, dass ein Hauptquerträger zwei Obergurte aufweist, die in einem vorgegebenen Abstand voneinander mit der Oberseite der Fußbodenprofile verschweißt sind. Durch diese Maßnahme wird das Verhältnis von Gurtfläche zu Schweißnahtfläche im Vergleich zu einem durchlaufenden Obergurt mit gleicher Fläche erniedrigt und dadurch der Kraftschluss mit den Fußbodenprofilen erheblich verbessert.

Da bei einer bevorzugten Ausführungsform eine Luftfeder, deren Durchmesser im wesentlichen der Breite des Hauptquerträgers entspricht, unter dem Untergurt des Hauptquerträgers vorgesehen ist, wobei es durch den Luftdruck in der Feder zu einer Biegebelastung des Untergurtes kommt, ist in einer günstigen Ausführungsform, um die Plattensteifigkeit des Untergurtes örtlich zu erhöhen, ein Steg unter dem zwischen den Obergurten liegenden Bereich vorgesehen ist.

Eine günstige Ausführungsform der Fußbodenprofile um die Biegesteifigkeit im Bereich des Hauptquerträgers weiter zu erhöhen besteht darin, dass die Fußbodenprofile einen dreieckigen Querschnitt aufweisen.

Ein geringes Gewicht des Hauptquerträgers wird dadurch erreicht, dass das Material des Hauptquerträgers Aluminium ist.

Ein geringes Gewicht des Fußbodens lässt sich dadurch erreichen, dass das Material der Fußbodenprofile Aluminium ist.

Eine kostengünstige, weil leicht herzustellende Ausführungsform besteht darin, dass die Stege und der Untergurt aus einem Stück gefertigt sind.

Eine andere kostengünstige Ausführungsform des Hauptquerträgers, die ein geringes Gewicht aufweist, besteht darin, dass der Hauptquerträger als Aluminiumguss ausgeführt ist.

Eine weitere Ausführungsform mit geringem Gewicht besteht darin, dass der Hauptquerträger aus Aluminium-Großprofilen hergestellt ist.

Die Erfindung samt weiteren Vorteilen wird im folgenden anhand eines Ausführungsbeispiels näher erläutert, das in der Zeichnung veranschaulicht ist. In dieser zeigen
Fig. 1 einen Querschnitt durch den Oberteil eines Schienenfahrzeuges;
Fig. 2 schematisch einen Abschnitt des Bodens des Schienenfahrzeuges aus Fig. 1 im Bereich eines Hauptquerträgers in perspektivischer Ansicht, teilweise geschnitten, und
Fig. 3 einen Schnitt entlang der Linie III - III in Fig. 2.

Gemäß Fig. 1 sind an einem Hauptquerträger 2 eines Schienenfahrzeuges 1 Fußbodenprofile 3, deren Oberseiten 3b den Fußboden bilden können, befestigt, wie auch aus den Fig. 2 und 3 ersichtlich wird. Oberhalb der Fußbodenprofile 3 sind genau zwei Obergurte 5a, 5b des Hauptquerträgers 2 angeordnet, wie aus den Fig. 2 und 3 ersichtlich ist, die mit der Oberseite 3b der Fußbodenprofile 3 verschweißt sind. Das Verschweißen der Obergurte 5a, 5b kann relativ mühelos durchgeführt werden, da sie einfach auf die durchlaufenden Fußbodenprofile 3 gelegt und sodann die Seitenflächen der Obergurte 5a, 5b mit der Oberseite 3b verschweißt werden. Da die Schweißverbindungen 13 einen im wesentlichen geradlinigen Verlauf aufweisen kann dieser Vorgang auch von Maschinen ausgeführt werden. Damit entfällt - im Gegensatz zu der bisher üblichen Ausführung - das zeit- und kostenintensive abschnittsweise, händische Verschweißen der Fußbodenprofile 3 mit den Langträgern 8.

Um die nötige Biegesteifigkeit zu erreichen weisen die Fußbodenprofile 3 diagonale Ausfachungen 9 auf. Unterhalb der Fußbodenprofile 3 werden Stege 6a, b, c von einem Untergurt 4 des Hauptquerträgers 2 bis zur Unterseite 3a der Fußbodenprofile 3 ausgeführt und mit der Unterseite 3a der Fußbodenprofile 3 verschweißt. Das Verschweißen der Unterseite 3a mit den Stegen 6 kann wegen der Verbreiterung 7 der Stegenden ebenfalls maschinell erfolgen.

Unter dem Hauptquerträger 2 ist ein hier nicht dargestelltes Drehgestell vorgesehen, wobei die Einleitung der Wagenlast in das Drehgestell über den Hauptquerträger 2 erfolgt.

Über ihre längsseitigen Enden sind die Hauptquerträger 2 mit Langträgern 8, die im wesentlichen über die gesamte Länge des Schienenfahrzeuges verlaufen, zu einer tragenden Struktur verbunden, wobei die Langträger 8 eine Verbindung mit den unteren Enden von Seitenwänden 10 des Schienenfahrzeuges aufweisen, die im wesentlichen normal zu den Obergurten der Langträger 8 verlaufen. Die oberen Enden der Seitenwände 10 weisen eine Verbindung miteinander, in Form einer Überdachung 11, auf.

Die hier dargestellte Ausführungsform weist für jeden Hauptquerträger 2 zwei Obergurte 5a, b auf. Durch diese Ausführungsform wird, wie schon oben beschrieben, eine besonders gute Verbindung zwischen den Obergurten 5a, b und den Fußbodenprofilen 3 hergestellt, da sich dadurch das Verhältnis der Fläche der Obergurte 5a, b zur Fläche der Schweißnähte 13, wie in Fig. 3 dargestellt, gegenüber einer Variante mit nur einem sehr breiten Obergurt 5 wesentlich verbessert.

Da in der bevorzugten Ausführungsform eine in der Zeichnung nicht dargestellte Luftfeder unter dem Untergurt 4 vorgesehen ist, die einen Druck ausübt, wodurch es zu einer Biegebelastung des Untergurtes 4 kommt, ist zur örtlichen Erhöhung der Plattensteifigkeit im zwischen den zwei Obergurten 5a, 5b liegenden Bereich des Hauptquerträgers 2 ein weiterer Steg 6b vorgesehen. Dieser ist mit dem Untergurt 4 verbunden, aber mit der Unterseite 2a der Fußbodenprofile 2 nicht verschweißt, da er ausschließlich eine Stützfunktion ausübt und nur Druckkräfte aufnimmt.

Im Bereich der Fußbodenprofile 3 übertragen diagonale Ausfachungen 9 die auftretenden Belastungen zwischen Obergurt 5 und Untergurt 4, insbesondere Schubbeanspruchungen durch auftretende Querkräfte. Somit übernehmen im Bereich der Fußbodenprofile 3 die diagonalen Ausfachungen 9 die Funktion der Stege 6 des Hauptquerträgers 2.

Wie aus Fig. 3 ersichtlich, erlaubt die Erfindung auch bei einem sehr geringen Freiraum zwischen der Oberkante des Drehgestells und dem Fußbodenniveau des Schienenfahrzeuges die Anbringung durchlaufender Fußbodenprofile 3, da durch die Lage der Fußbodenprofile 3 im Bereich zwischen Untergurt 4 und den Obergurten 5a, 5b des Hauptquerträgers 2 sein Profil auf die Höhe h vergrößert ist und dadurch die geforderte Biegesteifigkeit erreicht wird, ohne dass zusätzlicher Raum unterhalb der Fußbodenprofile gefordert wird.

Die Stege 6a, 6c sind durch je eine außenliegende Schweißnaht 14 mit der Unterseite 3a der Fußbodenprofile 3 verbunden, wobei die Stege 6a, 6b, 6c und der Untergurt 4 einfach und kostengünstig aus einem Stück gefertigt werden können.

Üblicherweise sind neben dem Hauptquerträger 2 noch andere, in dem gezeigten Ausführungsbeispiel nicht dargestellte Querträger zur weiteren Abstützung des Fußbodens vorgesehen, die allerdings nicht so großen Belastungen aufnehmen müssen und daher eine geringere Profilhöhe als der Hauptquerträger 2 aufweisen können, wodurch sie zur Gänze unter den Fußbodenprofilen 3 Platz finden. Der Hauptquerträger 2 bei der gegenständlichen Erfindung ist aus Kostengründen als Aluminiumguss ausgeführt.

## Patentansprüche

1. Schienenfahrzeug (1) mit zumindest zwei im wesentlichen über die gesamte Breite des Schienenfahrzeuges (1) verlaufenden Hauptquerträgern (2), an denen Fußbodenprofile (3) befestigt sind, die sich im wesentlichen parallel zur Längsrichtung des Schienenfahrzeuges (1) erstrecken, wobei die Hauptquerträger (2) je einen Untergurt (4) und zumindest einen Obergurt (5) sowie dazwischen verlaufende Stege (6a, b, c) aufweisen,
**dadurch gekennzeichnet, dass**
die Stege (6a, b, c) von dem Untergurt (4) des jeweiligen Hauptquerträgers (2) zumindest teilweise bis zur Unterseite (3a) der Fußbodenprofile (3) ausgeführt und mit diesen verbunden sind, wobei der zumindest eine Obergurt (5) des jeweiligen Hauptquerträgers (2) mit den Fußbodenprofilen (3) an deren Oberseite verbunden ist.

2. Schienenfahrzeug (1) nach Anspruch 1, **dadurch gekennzeichnet, dass** die Stege (6) mit der Unterseite der Fußbodenprofile (3) verschweißt sind.

3. Schienenfahrzeug (1) nach einem der Ansprüchen 1 bis 2 **dadurch gekennzeichnet, dass** die Stege (6) an ihren Berührungsflächen mit der Unterseite (3a) der Fußbodenprofile (3) eine Verbreiterung (7) aufweisen.

4. Schienenfahrzeug (1) nach einem der Ansprüchen 1 bis 3, **dadurch gekennzeichnet, dass** der zumindest eine Obergurt (5) mit der Oberseite (3b) der Fußbodenprofile (3) verschweißt ist.

5. Schienenfahrzeug (1) nach einem der Ansprüchen 1 bis 4 **dadurch gekennzeichnet, dass** ein Hauptquerträger (2) zwei Obergurte (5a, b) aufweist, die in einem vorgegebenen Abstand voneinander mit der Oberseite (3b) der Fußbodenprofile (3) verschweißt sind.

6. Schienenfahrzeug (1) nach Anspruch 5, **dadurch gekennzeichnet, dass** ein Steg (6b) unter dem zwischen den Obergurten (5a, b) liegenden Bereich vorgesehen ist.

7. Schienenfahrzeug (1) nach einem der Ansprüche 1 bis 6, **dadurch gekennzeichnet, dass** die Fußbodenprofile (3) einen dreieckigen Querschnitt aufweisen.

8. Schienenfahrzeug (1) nach einem der Ansprüche 1 bis 7, **dadurch gekennzeichnet, dass** das Material des Hauptquerträgers (2) Aluminium ist.

9. Schienenfahrzeug (1) nach einem der Ansprüche 1 bis 8, **dadurch gekennzeichnet, dass** das Material der Fußbodenprofile (3) Aluminium ist.

10. Schienenfahrzeug (1) nach einem der Ansprüche 1 bis 9, **dadurch gekennzeichnet, dass** die Stege (6a, b, c) und der Untergurt (4) aus einem Stück gefertigt sind.

11. Schienenfahrzeug (1) nach einem der Ansprüche 1 bis 10, **dadurch gekennzeichnet, dass** der Hauptquerträger (2) als Aluminiumguss ausgeführt ist.

12. Schienenfahrzeug (1) nach einem der Ansprüche 1 bis 10, **dadurch gekennzeichnet, dass** der Hauptquerträger (2) aus Aluminium-Großprofilen hergestellt ist.

## Claims

1. Rail vehicle (1) having at least two main transverse stretchers (2) extending substantially over the whole width of the rail vehicle (1) and to which floor profiles (3) are attached which extend substantially parallel to the longitudinal direction of the rail vehicle (1), wherein the main transverse stretchers (2) each have a bottom flange (4) and at least one top flange (5) and webs (6a, b, c) extending therebetween,
**characterised in that**
the webs (6a, b, c) are formed from the bottom flange (4) of the respective main transverse stretcher (2) at least partially as far as the lower side (3 a) of the floor profiles (3) and are connected thereto, wherein the at least one top flange (5) of the respective main transverse stretcher (2) is connected to the floor profiles (3) on the upper side thereof.

2. Rail vehicle (1) as claimed in claim 1, **characterised in that** the webs (6) are welded to the lower side of the floor profiles (3).

3. Rail vehicle (1) as claimed in any one of claims 1 to 2, **characterised in that** the webs (6) have a widened region (7) on their surfaces which contact the lower side (3a) of the floor profiles (3).

4. Rail vehicle (1) as claimed in any one of claims 1 to 3, **characterised in that** the at least one top flange (5) is welded to the upper side (3b) of the floor profiles (3).

5. Rail vehicle (1) as claimed in any one of claims 1 to 4, **characterised in that** a main transverse stretcher (2) has two top flanges (5a, b) which are welded to the upper side (3b) of the floor profiles (3) at a preset distance from each other.

6. Rail vehicle (1) as claimed in claim 5, **characterised in that** a web (6b) is provided below the region lying between the top flanges (5a, b).

7. Rail vehicle (1) as claimed in any one of claims 1 to 6, **characterised in that** the floor profiles (3) have a triangular cross-section.

8. Rail vehicle (1) as claimed in any one of claims 1 to 7, **characterised in that** the material of the main transverse stretcher (2) is aluminium.

9. Rail vehicle (1) as claimed in any one of claims 1 to 8, **characterised in that** the material of the floor profiles (3) is aluminium.

10. Rail vehicle (1) as claimed in any one of claims 1 to 9, **characterised in that** the webs (6a, b, c) and the bottom flange (4) are produced from one piece.

11. Rail vehicle (1) as claimed in any one of claims 1 to 10, **characterised in that** the main transverse stretcher (2) is formed as an aluminium casting.

12. Rail vehicle (1) as claimed in any one of claims 1 to 10, **characterised in that** the main transverse stretcher (2) is formed from large aluminium profiles.

## Revendications

1. Véhicule sur rails (1) avec au moins deux traverses transversales principales (2) parcourant essentiellement toute la largeur du véhicule sur rails (1) sur lesquelles sont fixés des profilés de plancher (3) qui s'étendent essentiellement parallèlement au sens longitudinal du véhicule sur rails (1), dans lequel les traverses transversales principales (2) comprennent chacune une membrure inférieure (4) et au moins une membrure supérieure (5) ainsi que des âmes (6a, b, c) placées entre celles-ci,
**caractérisé en ce que**,
les âmes (6a, b, c) sont réalisées à partir de la membrure inférieure (4) de la traverse transversale principale (2) respective au moins partiellement jusqu'à la face inférieure (3a) des profilés de plancher (3) et reliées à ceux-ci, de sorte qu'au moins une membrure supérieure (5) de la traverse transversale principale (2) respective est reliée aux profilés de plancher (3) sur leurs faces supérieures.

2. Véhicule sur rails (1) selon la revendication 1, **caractérisé en ce que** les âmes (6) sont soudées à la face inférieure des profilés de plancher (3).

3. Véhicule sur rails (1) selon l'une quelconque des revendications 1 à 2, **caractérisé en ce que** les âmes (6) comportent un élargissement (7) sur leurs surfaces de contact avec la face inférieure (3a) des profilés de plancher (3).

4. Véhicule sur rails (1) selon l'une quelconque des revendications 1 à 3, **caractérisé en ce que** au moins une membrure supérieure (5) est soudée à la face supérieure (3b) des profilés de plancher (3).

5. Véhicule sur rails (1) selon l'une quelconque des revendications 1 à 4, **caractérisé en ce qu'**une traverse transversale principale (2) comprend deux membrures supérieures (5a, b) qui sont soudées à une distance prédéfinie l'une de l'autre à la face supérieure (3b) des profilés de plancher (3).

6. Véhicule sur rails (1) selon la revendication 5, **caractérisé en ce qu'**une âme (6b) est prévue sous la zone située entre les membrures supérieures (5a, b).

7. Véhicule sur rails (1) selon l'une quelconque des revendications 1 à 6, **caractérisé en ce que** les profilés de plancher (3) comportent une section transversale triangulaire.

8. Véhicule sur rails (1) selon l'une quelconque des revendications 1 à 7, **caractérisé en ce que** le matériau de la traverse transversale principale (2) est de l'aluminium.

9. Véhicule sur rails (1) selon l'une quelconque des revendications 1 à 8, **caractérisé en ce que** le matériau des profilés de plancher (3) est de l'aluminium.

10. Véhicule sur rails (1) selon l'une quelconque des revendications 1 à 9, **caractérisé en ce que** les âmes (6a, b, c) et la membrure inférieure (4) sont réalisées d'une pièce.

11. Véhicule sur rails (1) selon l'une quelconque des revendications 1 à 10, **caractérisé en ce que** la traverse transversale principale (2) est réalisée en fonte d'aluminium.

12. Véhicule sur rails (1) selon l'une quelconque des revendications 1 à 10, **caractérisé en ce que** la traverse transversale principale (2) est fabriquée à partir de grands profilés en aluminium.
